# EUROPÄISCHE PATENTSCHRIFT

(11) **EP 0 518 094 B1**
(45) Veröffentlichungstag und Bekanntmachung des Hinweises auf die Patenterteilung: **23.08.1995**
(21) Anmeldenummer: 92108568.4
(22) Anmeldetag: 21.05.1992
(51) Int. Cl.: G07F 17/10, G07F 7/06

(54) **Transportwagen mit Münzschloss**
Trolley with coin lock
Chariot de transport avec serrure actionnée par une pièce de monnaie

(30) Priorität: 06.06.1991 DE 4118514
(43) Veröffentlichungstag der Anmeldung: 16.12.1992
(73) Patentinhaber: SYSTEC Ausbausysteme GmbH, D-82178 Puchheim (DE)
(72) Erfinder: Sonnendorfer, Horst, W-8031 Eichenau (DE); Wieth, Franz, Dipl.-Ing., W-8031 Eichenau (DE)
(74) Vertreter: Brommer, Hans Joachim, Dr.-Ing.

(56) Entgegenhaltungen:
- EP-A- 0 199 274
- WO-A-82/01951
- WO-A-86/04174
- DE-A- 2 554 916
- DE-A- 2 900 367
- DE-A- 3 324 962
- DE-A- 3 841 003
- DE-A- 3 900 538
- DE-A- 3 900 582
- DE-A- 3 902 242
- DE-A- 3 917 172
- US-A- 4 683 609

## Beschreibung

Die Erfindung betrifft einen Transportwagen, insbesondere Einkaufswagen, der in einen gleichartigen Wagen einschiebbar und mit einer zur Aufnahme von Waren geeigneten Einrichtung, im allgemeinen in Form eines Korbes, und mit einem an seitlichen Tragarmen über endständige Griffkappen montierten Griff zum Verfahren des Wagens ausgestattet ist, wobei der Wagen in Griffnähe ein Münzschloß und einen Schlüssel zum Aneinanderschließen von in einer Parkkolonne stehenden Wagen bzw. zur Freigabe des vorzugsweise am Kolonnenende stehenden Wagens gegen Eingabe einer Pfandmünze aufweist und das Münzschloß die Pfandmünze bei der Wagenfreigabe verriegelt, beim Wiederanschließen des Wagens freigibt.

Transportwagen mit diesem Pfandsystem sind im Prinzip durch die DE-A 25 54 916 bekannt geworden und inzwischen in unterschiedlichen Ausführungsformen auf dem Markt. Da die Freigabe eines Wagens nur gegen Einstecken einer Pfandmünze in den Münzautomat möglich ist und der Benutzer die Münze nur dann zurückerhält, wenn er den Wagen an einer der verschiedenen Sammelstellen wieder ankoppelt, stehen die Wagen nicht mehr nutzlos herum. Man spart Personal zum Suchen, Sammeln und Zurückbringen der Wagen und kommt auch mit einer geringeren Anzahl aus, weil die nicht benutzten Wagen stets an den Bedarfspunkten konzentriert sind.

Bei den meisten Wagen ist das Münzschloß an dem Griffrohr montiert, mit dem der Wagen verfahren werden kann, vgl. DE-A 29 00 367 und US-A 4 683 609. Diese Anordnung hat aber den Nachteil, daß die Zugänglichkeit des Korbes beeinträchtigt wird. Darüber hinaus ragt das Münzschloß bei solchen Einkaufswagen, die mit einem Kindersitz ausgestattet sind, störend in den Sitzbereich hinein. Schließlich besteht bei dieser Positionierung auch die Gefahr, daß die Münzschlösser um die Griffachse verdreht werden.

Daneben ist es durch die DE-A 33 24 962 bekannt, das Münzschloß außen an einer Korbseitenwand zu befestigen. Dabei besteht aber die Gefahr, daß man mit dem seitlich vorstehenden Schloßgehäuse hängen bleibt, insbesondere dann, wenn Gegenverkehr herrscht, weil dann die Münzautomaten jeweils an den einander zugewandten Korbseiten vorstehen. Dieser erhöhte Sicherheitsabstand wird vom Kunden normalerweise nicht erwartet, so daß es in den mitunter engen Passagen in Supermärkten häufig zu Kollisionen kommt.

Um diese Probleme zu beseitigen, wird in der EP 199 274 vorgeschlagen, das Münzschloß im Übergangsbereich zwischen Griff und Tragarm anzuordnen, wobei es sich sowohl am Griff als auch am Tragarm abstützen soll, damit eine mutwillige Verdrehung ausgeschlossen ist.

Die Montage des Schlosses in diesem Bereich verlangt aber eine genaue maßliche Anpassung des Münzschloß-Gehäuses an die geometrischen Gegebenheiten verschiedener Teile. Da hier je nach Wagenhersteller unterschiedliche Formen für den Grifftragarm, die Griffkappe, insbesondere aber für die Neigung der Tragarme auf dem Markt sind, muß das bekannte Münzschloß durch unterschiedlich geformte Gehäuse an die auf dem Markt befindlichen Transportwagen angepaßt werden.

Hiervon ausgehend liegt die Aufgabe der vorliegenden Erfindung darin, den eingangs beschriebenen Transportwagen dahingehend zu verbessern, daß er sich durch universelle Eignung für unterschiedliche Wagentypen auszeichnet. Des weiteren soll die Zugänglichkeit des Korbes zum Be- und Entladen wie auch die Eignung für einen eventuellen Kindersitz gewahrt bleiben. Schließlich soll gemäß einer Weiterbildung der Erfindung das Münzschloß so stabil sein, daß man eine Kolonne zusammengekoppelter Wagen nicht nur vorwärts, was unkritisch ist, sondern auch rückwärts verfahren kann, indem der letzte Wagen der Kolonne gezogen wird. Hierbei werden die Zugkräfte jeweils über das Münzschloß vom einen auf den anderen Wagen übertragen, so daß die Münzschlösser hoher Zugbelastung ausgesetzt sind.

Dieser Aufgabenkomplex wird erfindungsgemäß durch die Merkmale des kennzeichens von Anspruch 1 gelöst.

Dadurch gelingt es, das Münzschloß unabhängig von der jeweiligen Neigung der Wagen-Tragarme stets horizontal ausgerichtet werden. Man kann also ein und dieselbe Gehäusekonstruktion des Münzschlosses für unterschiedliche Einkaufswagen-Typen verwenden, braucht nur noch eine Spritzgußform und erzielt dadurch erheblich günstigere Herstellkosten als bisher.

Außerdem gestattet die verschwenkbare Anordnung des Münzschlosses eine sehr genaue Ausrichtung bezüglich der beim Rückwärtsfahren einer Wagenkolonne auftretenden Zugkräfte in der Weise, daß das Schloß und insbesondere das darin steckende Schlüsselteil einer reinen Zugbelastung unterliegen. Dadurch wird das bisher auftretende Verbiegen des Schlüssels aufgrund schräg einwirkender Kräfte ausgeschlossen und zugleich werden auch die mit dem Schlüssel in Eingriff stehenden Verriegelungselemente des Münzschlosses geschont.

Für die verschwenkbare Anordnung des Münzschlosses und seine Fixierung in dem gewünschten Neigungswinkel unabhängig von der Schrägstellung seines Tragarmes bieten sich dem Fachmann verschiedene Möglichkeiten. Besonders zweckmäßig ist es, wenn die Verbindung des Münzschlosses mit seinem Tragarm über eine Aufnahmevorrichtung erfolgt, an der das Münzschloß bezogen auf die zum Griff parallele Drehachse in unterschiedlichen Neigungswinkeln fixierbar ist.

Dabei besteht die Möglichkeit, daß die Aufnahmevorrichtung eine echte Schwenklagerung für das Münzschloß aufweist, wodurch seine Ausrichtung und Montage besonders erleichtert wird. Die Arretierung des Münzschlosses in dem gewünschten Neigungswinkel kann mechanisch durch Steckbolzen, Schrauben oder dergleichen erfolgen. Stattdessen ist es aber auch vorteilhaft, wenn diese Arretierung durch eine elastische Rastverbindung zwischen Münzschloß und Aufnahmevorrichtung erfolgt.

Zur einfachen Montage des Münzschlosses wie auch zur Verwendung ein und derselben Aufnahmevorrichtung für Münzschlösser unterschiedlicher Währungen empfiehlt es sich, das Münzschloß als auswechselbares Steckelement auszubilden. Die Aufnahmevorrichtung kann dann stets die gleiche Form aufweisen und wird am besten in die am Ende des Tragarmes angeordnete Griffkappe integriert, also in einem Arbeitsgang als einstückiges Spritzgußteil mit der Griffkappe hergestellt.

Gemäß einer besonders vorteilhaften Weiterbildung der Erfindung, weist die Aufnahmevorrichtung eine maulförmige Öffnung auf, in die das Münzschloß etwa horizontal einsteckbar und darin arretierbar ist. Dadurch wird die Verwendung der Aufnahmevorrichtung für Münzschlösser unterschiedlicher Münzen wie auch die Ausrichtung des Münzschlosses auf den gewünschten Neigungswinkel besonders erleichtert.

Damit die Aufnahmevorrichtung für die Aufnahme hoher Zugkräfte geeignet ist, wird die maulförmige Öffnung entgegen der Fahrtrichtung des Wagens orientiert. Die auf das Schloß einwirkenden Zugkräfte werden dann nicht nur kraftschlüssig, sondern formschlüssig von der Aufnahmevorrichtung aufgenommen und ebenso erfolgt auch die Weitergabe dieser Zugkräfte von der Aufnahmevorrichtung auf den Wagen-Tragarm nicht nur kraftschlüssig, sondern formschlüssig, weil die Aufnahmevorrichtung mit der das Ende des Tragarmes umfassenden Griffkappe verbunden ist.

Um das Einstecken der Pfandmünze bzw. der Pfandmünzen in den Münzautomat zu erleichtern, weist die Aufnahmevorrichtung an der einen oder an beiden Seitenwänden der maulförmigen Öffnung eine entsprechende Aussparung auf.

Des weiteren empfiehlt es sich, daß der Münzautomat zumindest in seinem in der Aufnahmevorrichtung steckenden Bereich einen etwa rotationssymmetrischen Umfang, insbesondere einen Kreis- oder Vieleckzylinder, aufweist und mit entsprechenden Nachbarflächen im Inneren der maulförmigen Öffnung korrespondiert. Er kann dadurch leicht in unterschiedlichen Neigungswinkeln ausgerichtet und arretiert werden.

Besonders leicht wird die Montage des Münzschlosses, wenn die maulförmige Öffnung derart elastisch aufweitbar ist, daß der Münzautomat etwa horizontal in die maulförmige Öffnung eingesteckt und in ihr verrasten kann. Diese Rastverbindung genügt für die Arretierung des Münzschlosses, weil die maulförmige Öffnung entgegen der auf das Münzschloß eventuell einwirkenden Zugkräfte offen ist, so daß die Rastverbindung durch diese Zugkräfte nicht im Öffnungssinn belastet wird sondern vielmehr das Schloß durch diese Zugkräfte in die maulförmige Öffnung hineingedrückt wird.

Die maulförmige Öffnung ist hinsichtlich ihrer vertikalen Öffnungsweite so zu wählen, daß das Münzschloß unter allen in der Praxis vorkommenden Neigungswinkeln eingebaut werden kann und dabei immer noch für die einzusteckenden Pfandmünzen zugänglich bleibt. Dementsprechend muß auch der Schlitz zum Einstecken des Schlüssels an dem der maulförmigen Öffnung gegenüberliegenden Umfangsbereich der Aufnahmevorrichtung eine genügend große Vertikalerstreckung aufweisen.

Weitere Merkmale und Vorteile der Erfindung ergeben sich aus der nachfolgenden Beschreibung eines Ausführungsbeispieles anhand der Zeichnung; dabei zeigt
- Fig. 1: Einen Teil des Tragarmes eines Einkaufswagens, an dem der Griff wie auch das Münzschloß und der Schlüssel befestigt ist in der Seitenansicht;
- Fig. 2: die gleiche Seitenansicht wie Fig. 1 mit aus der Aufnahmevorrichtung herausgezogenem Münzschloß;
- Fig. 3: den gleichen Bereich des Einkaufswagens von hinten in Fahrtrichtung gesehen und
- Fig. 4: den gleichen Bereich des Einkaufswagens wie Fig. 3 jedoch von oben gesehen.

In Fig. 1 erkennt man zunächst einen üblichen Tragarm 1 eines Einkaufswagens. Ein solcher Tragarm läuft beidseits des Wagens schräg ansteigend nach hinten und trägt dort ein Griffrohr 2, das an seinen beiden Enden jeweils in der U-förmigen Umbiegung am Ende eines jeden Tragarmes befestigt ist. Diese Befestigung erfolgt meist mittels einer Griffkappe aus Kunststoff, die mit einer Tasche auf die U-förmige Umbiegung aufgeschoben wird und eine horizontal nach innen ragende Buchse 3 aufweist, in die das Griffrohr 2 axial eingeschoben wird, siehe Fig. 3.

Die Fixierung der Griffkappe an dem Tragarm 1 erfolgt durch einen Zapfen 8, der von außen in eine Öffnung der Griffkappe eingesteckt und in ihr verrastet wird. Er durchquert die U-förmige Umbiegung des Tragarmes und hält die Griffkappe somit formschlüssig auf dem Tragarm fest. Selbstverständlich ist jedoch auch eine andere Befestigung möglich.

Am gegenüberliegenden, in der Zeichnung nicht sichtbaren Tragarm kann das Griffrohr 2 über eine Griffkappe konventioneller Form mit dem Tragarm verbunden werden.

Wesentlich ist nun, daß die eine Griffkappe als Aufnahmevorrichtung 4 zur verstellbaren Montage eines Münzschlosses 5 ausgebildet ist. Dazu weist die Aufnahmevorrichtung 4 in ihrem oberen Bereich eine etwa C-förmige Form auf und ist nach hinten hin, also entgegen der Fahrtrichtung des Wagens offen. Die so entstehende, maulförmige Öffnung 4a ist insbesondere in Fig. 2 erkennbar. In diese Öffnung kann das Münzschloß 5 unter elastischer Aufweitung des C-förmigen Oberteils der Aufnahmevorrichtung 4 etwa horizontal hineingedrückt und darin verklemmt werden, vgl. Fig. 1 und 2.

Um einen sicheren Halt des Münzschlosses 5 in der Aufnahmevorrichtung 4 einerseits und die erwünschte Justierbarkeit des Münzschlosses bezogen auf eine zum Griff 2 parallele Drehachse andererseits sicherzustellen, weist der Hohlraum hinter der Öffnung 4a eine kreiszylindrische Kontur 4b mit einer zum Griff 2 parallelen Achse auf und ist außerdem mit mehreren nebeneinander liegenden Längsrippen 4c versehen.

Hierzu korrespondiert die Außenkontur des Münzschlosses 5. Es hat also im wesentlichen die Form eines Zylinders mit horizontaler Achse. An seiner Außenseite ist es mit Rippen 5a versehen, die mit den Längsrippen 4c der Aufnahmevorrichtung 4 zusammenwirken.

Das Münzschloß 5 ist so gestaltet, daß an beiden Seiten über entsprechende, etwa horizontal verlaufende Schlitze 5b ein oder zwei hochkant stehende Pfandmünzen nach vorn eingeschoben werden können. An der gegenüberliegenden, in Fahrtrichtung weisenden Seite hat das Münzschloß einen Schlitz 5c (vgl. Fig. 1), in den der Schlüssel 6 des davorstehenden Einkaufswagens eingesteckt werden kann.

Zu den konstruktiven Details des Münzschlosses wird auf die PCT/EP 91/00 261 verwiesen, in der das hier dargestellte Münzschloß näher beschrieben ist. Selbstverständlich kann aber stattdessen auch jede andere Schloßkonstruktion verwendet werden.

Die Öffnungsweite der maulförmigen Öffnung 4a zum Einstecken des Münzschlosses 5 wie auch die Höhe des gegenüberliegenden Schlitzes 4d für den vorzugsweise hochkant einzusteckenden Schlüssel 6 sind so bemessen, daß die Zugänglichkeit des Münzschlosses 5 unter allen praktisch vorkommenden Winkeldifferenzen zwischen der Einsteckebene des Schlüssels 6 in das Schloß 5 einerseits und dem Tragarm 1 andererseits gewahrt bleibt. Zum gleichen Zweck sind auch die vertikalen Seitenwände 4e der Aufnahmevorrichtung ausgeschnitten und darüber hinaus so schmal gehalten, damit die im Münzschloß steckenden Pfandmünzen stets sichtbar bleiben.

Darüber hinaus sind die Abmessungen der maulförmigen Aufnahmeöffnung 4a einerseits und des Münzschlosses 5 andererseits so gewählt, daß das Münzschloß unter elastischer Aufweitung der Aufnahmevorrichtung 4 in ihr verrastet werden kann.

Schließlich wird aus Fig. 1 deutlich, daß bei Zugbelastung des im Münzschloß verriegelten Schlüssels 6 das Münzschloß 5 in die maulförmige Öffnung 4a der Aufnahmeöffnung hineingedrückt wird und daß gleichermaßen der untere Bereich der Aufnahmevorrichtung, der als Endkappe den Tragarm 1 übergreift, gegen diesen Tragarm gedrückt wird. In beiden Verbindungsstellen wird die genannte Zugbelastung also durch Formschluß übertragen. Dies gilt auch bei entgegengesetzter Kraftrichtung, wenn also beispielsweise an dem zum Tragarm 1 gehörenden Schlüssel 7 gezogen wird, denn in diesem Fall ist es der Zapfen 8, der die Zugkraft formschlüssig auf den Tragarm 1 weiterleitet, während das Münzschloß 5 nach wie vor in die maulförmige Öffnung der Aufnahmevorrichtung 4 hineingedrückt wird.

Man erhält also eine sehr stabile und kompakte Anbringung des Münzschlosses am Einkaufswagen mit dem besonderen Vorteil, daß das Münzschloß hinsichtlich seiner Einsteckebene für den Schlüssel unabhängig vom Neigungswinkel des Tragarmes 1 ausgerichtet und somit für unterschiedliche Wagentypen verwendet werden kann.

## Patentansprüche

1. Transportwagen, insbesondere Einkaufswagen, der in einen gleichartigen Wagen einschiebbar ist und mit einer zur Aufnahme von Waren geeigneten Einrichtung, im allgemeinen in Form eines Korbes, sowie mit an seitlichen Tragarmen (1) montierten Griff (2) zum Verfahren des Wagens ausgestattet ist, wobei der Wagen in Griffnähe ein Münzschloß (5) und einen Schlüssel (7) zum Aneinanderschließen von in einer Parkkolonne stehenden Wagen bzw. zur Freigabe des vorzugsweise am Kolonnenende stehenden Wagens gegen Eingabe einer Pfandmünze aufweist und das Münzschloß (5) die Pfandmünze bei der Wagenfreigabe verriegelt, beim Wiederanschließen des Wagens freigibt,
dadurch gekennzeichnet,
daß die Verbindung des Münzschlosses (5) mit dem einen Tragarm (1) des Wagens über eine Aufnahmevorrichtung (4) erfolgt, an der das Münzschloß (5) bezogen auf eine zum Griff (2) parallele Drehachse verschwenkbar und hinsichtlich der Einsteckebene für den Schlüssel (6) in dem gewünschten Neigungswinkel des Münzschlosses fixierbar ist.

2. Transportwagen nach Anspruch 1,
dadurch gekennzeichnet,
daß die Aufnahmevorrichtung (4) eine Schwenklagerung für das Münzschloß (5) aufweist.

3. Transportwagen nach Anspruch 1 oder 2,
dadurch gekennzeichnet,
daß das Münzschloß (5) in dem gewünschten Neigungswinkel durch eine Rastverbindung in der Aufnahmevorrichtung (4) gehalten ist.

4. Transportwagen nach einem der vorhergehenden Ansprüche,
dadurch gekennzeichnet,
daß das Münzschloß (5) als leicht austauschbares Steckelement ausgebildet ist.

5. Transportwagen nach einem der vorhergehenden Ansprüche
dadurch gekennzeichnet,
daß die Aufnahmevorrichtung (4) einstückig an die am Ende des Tragarmes angeordnete Griffkappe angeformt ist.

6. Transportwagen, insbesondere nach einem der vorhergehenden Ansprüche,
dadurch gekennzeichnet,
daß die Aufnahmevorrichtung (4) eine maulförmige Öffnung (4a) aufweist, in die das Münzschloß (5) etwa horizontal einsteckbar und darin arretierbar ist.

7. Transportwagen nach Anspruch 6,
dadurch gekennzeichnet,
daß die maulförmige Öffnung (4a) entgegen der Fahrtrichtung des Wagens orientiert ist.

8. Transportwagen nach Anspruch 6 oder 7,
dadurch gekennzeichnet,
daß die Aufnahmevorrichtung (4) zumindest an der einen Seitenwand der maulförmigen Öffnung (4a) eine Aussparung zum Einstecken der Pfandmünze in das Münzschloß (5) aufweist.

9. Transportwagen nach einem der Ansprüche 6 bis 8,
dadurch gekennzeichnet,
daß das Münzschloß (5) zumindest in seinem in der Aufnahmevorrichtung (4) steckenden Bereich einen etwa rotationssymmetrischen Umfang aufweist und mit entsprechenden Nachbarflächen (4b, 4c) im Inneren der maulförmigen Öffnung (4a) korrespondiert.

10. Transportwagen nach einem der Ansprüche 6 bis 9,
dadurch gekennzeichnet,
daß die maulförmige Öffnung (4a) elastisch aufweitbar ist.

11. Transportwagen nach einem der Ansprüche 6 bis 10,
dadurch gekennzeichnet,
daß die Aufnahmevorrichtung (4) an ihrem der maulförmigen Öffnung (4a) gegenüberliegenden Umfangsbereich einen Schlitz (4d) zum Einstecken des Schlüssels (6) aufweist.

## Claims

1. Transport cart, especially shopping trolley, which can be pushed into a similar cart and is equipped with a device, in general in the form of a basket, suitable for the reception of goods, and with a handle (2) mounted on lateral carrier arms (1) for the propulsion of the cart, wherein the cart includes a coin-operated lock (5) in the vicinity of the handle and a key (7) for locking carts standing in a parked column to one another and for releasing the cart standing preferably at the end of the column on insertion of a deposit coin, the coin-operated lock (5) locking the deposit coin on release of the cart, and releases it on re-attachment of the cart,
characterised in that
the connection of the coin-operated lock (5) with the one carrier arm (1) of the cart takes place through a reception device (4) relative to which the coin-operated lock (5) is pivotable about an axis of rotation parallel to the handle (2) and is fixable at the desired angle of inclination of the coin-operated lock relative to the plane of insertion of the key (6).

2. Transport cart according to claim 1,
characterised in that
the reception device (4) includes a pivot mounting for the coin-operated lock (5).

3. Transport cart according to claim 1 or 2,
characterised in that
the coin operated lock (5) is held at the desired angle of inclination by a snap connection in the reception device (4).

4. Transport cart according to any one of the preceding claims,
characterised in that
the coin-operated lock (5) is made as a readily easily exchangeable plug-in element.

5. Transport cart according to any one of the preceding claims,
characterised in that
the reception device (4) is formed in one place on the handle cap arranged on the end of the carrier arm.

6. Transport cart, especially according to any one of the preceding claims,
characterised in that
the reception device (4) has a jaw-shaped opening (4a) into which the coin-operated lock (5) can be inserted approximately horizontally and arrested.

7. Transport cart according to claim 6,
characterised in that
the jaw-shaped opening (4a) is oriented oppositely to the direction of travel of the cart.

8. Transport cart according to claim 6 or 7,
characterised in that
the reception device (4) includes at least on the one side wall of the jaw-shaped opening (4a) an aperture for the insertion of the deposit coin into the coin-operated lock (5).

9. Transport cart according to any one of claims 6 to 8,
characterised in that
at least in its region pushed into the device (4), the coin-operated lock (5) has a circumference approximately symmetrical in rotation and corresponds with corresponding neighbouring faces (4b, 4c) in the interior of the jaw-shaped opening (4a).

10. Transport cart according to any one of claims 6 to 9,
characterised in that
the opening (4a) of jaw form is capable of resilient widening.

11. Transport cart according to any one of claims 6 to 10,
characterised in that
at its circumferential region lying opposite to the jaw-shaped opening (4a) the reception device (4) has a slot (4d) for the insertion of the key (6).

## Revendications

1. Chariot de transport, notamment chariot pour achats, qui peut être inséré dans un chariot de même type et comporte un dispositif convenant pour loger des marchandises, en général sous la forme d'un panier, ainsi qu'une poignée (2) montée sur des bras de support latéraux (1), le chariot possédant, à proximité de la poignée, une serrure à monnaie (5) et une clé (7) permettant de raccorder des chariots qui sont situés dans une rangée de parcage ou à libérer le chariot situé de préférence à l'extrémité de la rangée, en contrepartie de l'introduction d'une pièce de garantie et dans lequel la serrure à monnaie (5) verrouille la pièce de garantie lors de la libération du chariot, et la libère lorsque le chariot est à nouveau raccordé, caractérisé en ce que la liaison de la serrure à monnaie (5) à un bras de support (1) du chariot est réalisée par l'intermédiaire d'un dispositif de réception (4), sur lequel la serrure à monnaie (5) peut basculer autour d'un axe de rotation parallèle à la poignée (2) et peut être fixé, avec la serrure à monnaie disposée sous l'angle d'inclinaison désiré par rapport au plan d'enfichage pour la clé (6).

2. Chariot de transport selon la revendication 1, caractérisé en ce que le dispositif de réception (4) possède un dispositif de tourillonnage pivotant pour la serrure à monnaie (5).

3. Chariot de transport selon la revendication 1 ou 2, caractérisé en ce que la serrure à monnaie (5) est maintenue sous l'angle d'inclinaison désiré par une liaison encliquetée dans le dispositif de réception (4).

4. Chariot de transport selon l'une des revendications précédentes, caractérisé en ce que la serrure à monnaie (5) est agencée sous la forme d'un élément enfichable pouvant être aisément remplacé.

5. Chariot de transport selon l'une des revendications précédentes, caractérisé en ce que le dispositif de logement (4) est formé d'un seul tenant sur le capot formant poignée disposé sur l'extrémité du bras de support.

6. Chariot de transport, notamment selon l'une des revendications précédentes, caractérisé en ce que le dispositif de logement (4) possède une ouverture en forme de mâchoire (4a), dans laquelle la serrure à monnaie (5) peut être enfichée approximativement horizontalement et y être bloquée.

7. Chariot de transport selon la revendication 6, caractérisé en ce que l'ouverture en forme de mâchoire (4a) est orientée à l'opposé du sens de déplacement du chariot.

8. Chariot de transport selon la revendication 6 ou 7, caractérisé en ce que le dispositif de réception (4) possède, au moins au niveau d'une paroi latérale de l'ouverture en forme de mâchoire (4a), un évidement prévu pour l'enfichage de la pièce de garantie dans la serrure à monnaie (5).

9. Chariot de transport selon l'une des revendications 6 à 8, caractérisé en ce que la serrure à monnaie (5) possède, au moins dans sa partie qui s'enfiche dans le dispositif de réception (4), une périphérie approximativement à symétrie de révolution et est adaptée à des surfaces voisines correspondantes (4b,4c) à l'intérieur de l'ouverture en forme de mâchoire (4a).

10. Chariot de transport selon l'une des revendications 6 à 9, caractérisé en ce que l'ouverture en forme de mâchoire (4a) peut être élargie élastiquement.

11. Chariot de transport selon l'une des revendications 6 à 10, caractérisé en ce que le dispositif de logement (4) possède, au niveau de sa zone périphérique située à l'opposé de l'ouverture en forme de mâchoire (4a), une fente (4d) pour l'enfichage de la clé (6).
